# EUROPÄISCHE PATENTANMELDUNG

(11) **EP 1 197 344 A2**
(43) Veröffentlichungstag der Anmeldung: **17.04.2002**
(21) Anmeldenummer: 01117903.3
(22) Anmeldetag: 24.07.2001
(51) Int. Cl.: B41M 1/30, B41M 1/40, F16L 11/04

(54) **Verfahren zum Herstellen eines Kunststoffschlauches, insbesondere eines Brauseschlauches**

(30) Priorität: 11.10.2000 DE 10054671; 03.07.2001 DE 10132201
(71) Anmelder: Kludi GmbH & Co. KG, 58706 Menden (DE)
(72) Erfinder: Katzer, Dieter, 49401 Damme (DE); Kraus, Thomas, 58706 Menden (DE)
(74) Vertreter: COHAUSZ HANNIG DAWIDOWICZ & PARTNER

(57) **Zusammenfassung**

Die Erfindung betrifft ein Verfahren zum Herstellen eines Kunststoffschlauches, insbesondere für den Sanitärbereich mit einer gefärbten Oberfläche. Die vollflächige Färbung wird als Dekorschicht direkt auf die Außenseite des Schlauches aufgedruckt.

## Beschreibung

Die Erfindung betrifft ein Verfahren zum Herstellen eines Kunststoffschlauches, insbesondere für den Sanitärbereich mit einer gefärbten Oberfläche.

Es ist bekannt, die Außenseite eines Brauseschlauches dadurch zu dekorieren, dass eine Heißprägefolie außen aufgebracht wird, EP 685 676. Dieses bekannte Verfahren ist technisch aufwendig.

Aufgabe der Erfindung ist es, einen Kunststoffschlauch, insbesondere einen Kunststoffbrauseschlauch außen mit einer Färbung zu versehen, ohne hierzu den Schlauch außen mit einer Kunststofffolie oder einem anderen Trägermaterial versehen zu müssen.

Diese Aufgabe wird erfindungsgemäß dadurch gelöst, dass die vollflächige Färbung als Dekorschicht direkt auf die Außenseite des Schlauches aufgedruckt wird.

Die Färbung wird direkt auf den Schlauch aufgedruckt ohne Folien oder Heißprägefolien zu benötigen. Es ist eine wesentliche Einsparung, dass eine Folie nicht mehr aufgebracht werden muss. Durch den Wegfall dieser Schritte im Herstellungsprozess sind wesentliche Kosten einzusparen. Da die aufgedruckte Schicht dünner ist als Heißpräge- oder andere metallbedampfte Folien, ist der Schlauch flexibler und die Wahrscheinlichkeit von Beschädigungen beim Biegen des Schlauches erheblich geringer.

Vorteilhafte Ausgestaltungen der Erfindung sind in den Unteransprüchen aufgeführt.

Ausführungsbeispiele der Erfindung werden im folgenden näher beschrieben.

Kunststoffschläuche werden im Sanitärbereich, insbesondere als Brauseschläuche häufig verwendet. Um der Außenseite des durch Extrudieren hergestellten Kunststoffschlauches ein dekoratives Äußeres zu geben, wird eine einfarbige oder mehrfarbige gestaltete Färbung direkt auf die Außenseite des Schlauches vollflächig aufgedruckt. Hierbei wird vorzugsweise das Stempeldruckverfahren benutzt.

Die aufgedruckte Schicht ist im wesentlichen eine Dekorschicht und ist mit einer weiteren Schutzschicht überzogen insbesondere durch ein Aufextrudieren. Die Schutzschicht bedeckt vollständig die Dekorschicht des Schlauches. Die Schutzschicht ist mindestens teilweise durchsichtig und gibt den Blick zur Dekorschicht frei. Die Schutzschicht kann selbst Dekorelemente enthalten.

## Patentansprüche

1. Verfahren zum Herstellen eines Kunststoffschlauches, insbesondere für den Sanitärbereich mit einer gefärbten Oberfläche, **dadurch gekennzeichnet, dass** die vollflächige Färbung als Dekorschicht direkt auf die Außenseite des Schlauches aufgedruckt wird.

2. Verfahren nach Anspruch 1, **dadurch gekennzeichnet, dass** die aufgedruckte Dekorschicht die Außenseite des Schlauches vollständig bedeckt.

3. Verfahren nach Anspruch 1 oder 2, **dadurch gekennzeichnet, dass** das Bedrucken im Stempeldruckverfahren erfolgt.

4. Verfahren nach einem der vorherigen Ansprüche, **dadurch gekennzeichnet, dass** der Schlauch durch Extrudieren hergestellt wird.

5. Verfahren nach einem der vorherigen Ansprüche, **dadurch gekennzeichnet, dass** die aufgedruckte Färbung von einer Schutzschicht überdeckt ist.

6. Verfahren nach Anspruch 5, **dadurch gekennzeichnet, dass** die Schutzschicht aufextrudiert ist.

7. Verfahren nach Anspruch 5 oder 6, **dadurch gekennzeichnet, dass** die Schutzschicht vollständig die Dekorschicht des Schlauches bedeckt.

8. Verfahren nach einem der Ansprüche 5 bis 7, **dadurch gekennzeichnet, dass** die Schutzschicht vollständig oder teilweise durchsichtig ist und den Blick zur Dekorschicht freigibt.

9. Verfahren nach einem der Ansprüche 5 bis 8, **dadurch gekennzeichnet, dass** die Schutzschicht teilweise selbst Dekorelemente enthält und die Dekorschicht vollständig bedeckt.
